# EUROPÄISCHE PATENTSCHRIFT

(11) **EP 1 422 369 B1**
(45) Veröffentlichungstag und Bekanntmachung des Hinweises auf die Patenterteilung: **23.04.2008**
(21) Anmeldenummer: 03020950.6
(22) Anmeldetag: 16.09.2003
(51) Int. Cl.: E05C 7/04, E05B 17/20, E05C 1/06, E05C 9/00

(54) **Beschlaganordnung für zweiflügelige, setzholzfreie Fenster, Türen oder dergleichen**
Fitting assembly for a double-wing door, window or similar without central mullion
Ensemble de ferrure pour porte, fenêtre ou autre à deux vantaux sans meneau central

(30) Priorität: 25.11.2002 DE 20218256 U
(43) Veröffentlichungstag der Anmeldung: 26.05.2004
(62) Teilanmeldung aus: 06011068.1
(73) Patentinhaber: MAYER & CO., 5020 Salzburg (AT)
(72) Erfinder: Kofler, Gerhard Erich, 5023 Salzburg (AT)
(74) Vertreter: Manitz, Finsterwald & Partner GbR

(56) Entgegenhaltungen:
- EP-A- 0 786 574
- DE-A- 19 831 142
- DE-U- 8 502 973
- DE-U- 20 211 725

## Beschreibung

Die Erfindung betrifft eine Beschlaganordnung für zweiflügelige, setzholzfreie Fenster, Türen oder dergleichen mit an vertikalen Stulpschienen geführten Treibstangen zur Betätigung von zwischen unterschlagendem Flügel und Blendrahmen und/oder dem aufschlagenden Flügel und dem unterschlagenden Flügel wirksamen Verriegelungen sowie einer dem unterschlagenden Flügel zugeordneten und im Falzbereich zwischen den beiden Flügeln gelegenen, aus einem an einer ersten Treibstange angelenkten Betätigungshebel und einem einerseits an dem Betätigungshebel und andererseits an einer zweiten Treibstange angelenkten Zwischenhebel bestehenden Hebelanordnung eines Stulpflügelgetriebes zur Treibstangenbetätigung, wobei die Hebelanordnung bei sich in Schließstellung befindenden Flügeln direkt über ein Sperrorgan bewegungsblockiert und dem freien Ende des Betätigungshebels das stulpschienenfeste Sperrorgan mit wenigstens einer Ausnehmung zur schwenk- und spreizgesicherten Aufnahme des freien Endes des Betätigungshebels zugeordnet ist.

Bei zweiflügeligen Fenstern oder Türen ist es einerseits bekannt, jeden der beiden Flügel separat an einer vertikalen Mittelstrebe zu verriegeln oder auch ohne derartige, in der Praxis als Setzholz bezeichnete Mittelstrebe zu arbeiten und in diesem Falle den unterschlagenden Flügel über ein Stulpgetriebe an diesem Blendrahmen zu verriegeln, wobei blendrahmenseitig entsprechende Schließteile vorgesehen sind, in die über das Stulpschienengetriebe betätigte Riegelelemente eingreifen können.

Zur Betätigung derartiger Stulpschienengetriebe ist es bekannt, einen Dreipunkthebelmechanismus zu verwenden, der im senkrechten Falzbereich des unterschlagenden Flügels angeordnet ist. Ein solcher Hebelmechanismus besteht beispielsweise aus einem an der Stulpschiene angelenkten Betätigungshebel sowie einem kurzen Zwischen- oder Steuerhebel, der zwischen dem Betätigungshebel und einer an der Stulpschiene geführten Treibstange angeordnet ist, welche zur Betätigung eines Riegelelements dient. Im verriegelten Zustand liegt der Betätigungshebel etwa parallel zur Stulpschiene im vertikalen Flügelfalz, und zur Entriegelung bzw. zum Öffnen des unterschlagenden Flügels wird der Betätigungshebel, nachdem der aufschlagende Flügel zuerst drehgeöffnet werden musste, nach vorne aus dem Flügelfalz herausbewegt.

Problematisch ist diese bekannte Lösung vor allem unter Sicherheitsaspekten. Wird nämlich bei einem Einbruch oder Einbruchsversuch das Einbrechwerkzeug zwischen dem unterschlagenden und dem aufschlagenden Flügel angesetzt und dabei die Deck- oder Schlagleiste weggerissen, so wird der im vertikalen Falzbereich liegende Betätigungshebel frei zugänglich und kann problemlos nach außen geschwenkt werden, wodurch die Verriegelung zwischen Blendrahmen und unterschlagendem Flügel aber auch dem aufschlagenden Flügel aufgehoben wird und sich damit der oder die Flügel öffnen lassen.

Aus der DE 198 31 142 A ist eine Beschlaganordnung für zweiflügelige, setzholzfreie Fenster von der eingangs angegebenen Art bekannt. Als Sperrorgan ist dabei ein an der Stulpschiene befestigtes Element verwendet, das über eine Rastverbindung mit dem Betätigungshebel zusammenwirkt, wobei zur Schaffung einer Verbindung zwischen Betätigungshebel und Sperrorgan entweder das Sperrorgan entgegen einer Federkraft senkrecht zur Stulpschiene bewegbar ausgeführt oder das mit einer Schraube befestigte Sperrorgan entfernt werden muss.

Aus der EP-A-0 786 574 A1 ist ein Verriegelungsbeschlag zur Verriegelung eines Fenster- oder Türflügels am Blendrahmen bekannt, der am lotrechten Holm des einen Flügels im Falzraum zwischen den beiden Flügeln montiert ist und aus einer Stulpschiene und einer unter dieser verschiebbaren Treibstange, einem Dreharm, der in der Ebene der Stulpschiene schwenkbar gelagert ist, und einem am Dreharm gelagerten Lenker besteht, der zusammen mit dem Dreharm eine Schere zum Betätigen der Riegelstange bildet. Am Dreharm ist ein Vorsprung und an der Stulpschiene eine Ausnehmung vorgesehen, durch deren gegenseitigen Eingriff der Dreharm in seiner zur Stulpschiene parallelen Sperrstellung festgelegt werden kann. Die gebildete Loch-Zapfen-Verriegelung kann durch ein senkrecht zur Stulpschiene erfolgendes Herausziehen des Zapfens aus dem Stulpschienenloch wieder gelöst werden.

Aufgabe der Erfindung ist es, eine Beschlaganordnung der eingangs angegebenen Art mit einfachen und insbesondere auch nachrüstbaren Mitteln so auszugestalten, dass die Grundkriterien einer stabilen, einen Einbruch hemmenden bzw. verhindernden Sicherung an zweiflügeligen Fenstern ohne Setzholz und mit Stulpflügelgetriebe gewährleistet sind.

Gelöst wird diese Aufgabe nach der Erfindung im Wesentlichen dadurch, dass die Ausnehmung im Sperrorgan zusammen mit der Stulpschiene eine Sicherungstasche bildet, in die das freie Ende des Betätigungshebels einschwenkbar und im eingeschwenkten Zustand dreiseitig umfasst ist, so das einer unerwünschten Betätigung des Betätigungshebels sowohl in Dreh- bzw.

Schwenkrichtung als auch in Spreizrichtung entgegengewirkt wird bzw. entsprechende unerwünschte Betätigungen verhindert werden.

Dadurch dass die Ausnehmung im Sperrorgan zusammen mit der Stulpschiene eine Sicherungstasche bildet, in die das freie Ende des Betätigungshebels einschwenkbar und in der dieses freie Ende im eingeschwenkten Zustand dreiseitig umfasst ist, wird einer unerwünschten Betätigung des Hebels sowohl in Dreh- bzw. Schwenkrichtung als auch in Spreizrichtung entgegengewirkt bzw. werden entsprechende unerwünschte Betätigungen verhindert.

Durch diese über das Sperrorgan erfolgende Bewegungsblockierung der Hebelanordnung kann selbst dann, wenn bei einem Einbruchsversuch die Deck- und Schlagleiste weggerissen und der vertikale Falzbereich, in dem sich die Hebelanordnung befindet, zugänglich wird, keine Betätigung der Hebelanordnung und damit auch kein Lösen der Verriegelungen zwischen den Flügeln und Blendrahmen erfolgen, wodurch die Forderung nach Erhöhung der Einbruchsicherheit erfüllt wird.

Ein Sperrorgan dieser Art lässt sich auch ohne weiteres nachrüsten und speziell auch so ausgestalten, dass es aufgrund eines spiegelsymmetrischen Aufbaus für Links- und Rechtsverwendung geeignet ist.

Weitere vorteilhafte Ausgestaltungen und Merkmale der Erfindung sind in den Unteransprüchen angegeben. Ein Ausführungsbeispiel der Erfindung wird unter Bezugnahme auf die Zeichnung erläutert; in der Zeichnung zeigt:
- Fig. 1: eine schematische Darstellung einer Ausführungsform der Erfindung in Draufsicht bei Rechtsanschlag,
- Fig. 2: eine der Fig. 1 entsprechende Darstellung bei Linksanschlag, und
- Fig. 3: eine teilweise geschnitten dargestellte Seitenansicht der Ausführungsform nach Fig. 2.

Die Darstellung nach Fig. 1 zeigt einen Ausschnitt eines Stulpflügelbeschlags für den unterschlagenden Flügel eines zweiflügeligen, setzholzfreien Fensters. Zu sehen ist dabei im Einzelnen eine vertikal verlaufende Stulpschiene 1 mit dem Betätigungshebel 3 einer zur Treibstangenbetätigung vorgesehenen Hebelanordnung 3, 4, wobei dieser Betätigungshebel 3 zum einen in der verriegelten Stellung, in der er im wesentlichen parallel zur Stulpschiene 1 liegt, und in der entriegelten Stellung gezeigt ist.

Der Betätigungshebel 3 weist an seinem freien Ende 8 einen im Vergleich zu seiner sonstigen Breite schmäleren, ansatzförmigen Bereich auf, der in der verriegelten Stellung mit einem Sperrorgan 5 zusammenwirkt. Dieses Sperrorgan 5 ist mit der Stulpschiene 1 fest verschraubt und zusätzlich lagefixiert über formschlüssig ineinander greifende Verrastungen 6. Das Sperrorgan 5 weist auf der dem Betätigungshebel 3 zugewandten Seite eine Ausnehmung 7 auf, in die das freie Ende 8 des Betätigungshebels 3 einschwenkbar ist.

Bezüglich seiner Quer-Mittelebene ist das Sperrorgan 5 spiegelsymmetrisch ausgestaltet, so dass der Ausnehmung 7 gegenüberliegend eine entsprechende Ausnehmung 7' vorgesehen ist, welche es ermöglicht, das Sperrorgan 5 sowohl für den in Fig. 1 gezeigten Rechtsanschlag als auch für den in Fig. 2 gezeigten Linksanschlag zu verwenden. Es ist dazu lediglich eine entsprechend verschwenkte Montage des Sperrorgans 5 nötig, wobei in beiden Fällen natürlich auch die Verrastungen 6 wirksam sind.

Die Seitenansicht nach Fig. 3 zeigt die Dreipunkt-Hebelanordnung mit Betätigungshebel 3 und Zwischenhebel 4, wobei aufgrund der gewählten Anlenkung zwischen Betätigungshebel 3 und Zwischenhebel 4 einerseits und der Verbindung der freien Enden von Betätigungshebel 3 und Zwischenhebel 4 mit Treibstangen 2, 2' ein gegensinniger Antrieb der Treibstangen 2, 2' bei Verschwenken des Betätigungshebels 3 erzielt wird.

Die Fig. 3 zeigt in Verbindung mit den Fig. 1 und 2 die Aufnahme des freien Endes 8 des Betätigungshebels 3 in der Ausnehmung 7' des Sperrorgans 5 dergestalt, dass dieses freie Ende 8 so von Stulpschiene 1 und Wandungen der Ausnehmung 7' umschlossen ist, dass bei geschlossenem Flügel kein Herausschwenken oder Wegspreizen des Betätigungshebels 3 möglich ist und somit durch das auch nachrüstbare Sperrglied 5 verhindert wird, dass nach Wegreißen der außen am unterschlagenden Flügel sitzenden Deckleiste der Betätigungshebel 3 zum Zwecke eines Lösens der Verriegelungen zwischen Flügel und Blendrahmen verschwenkt werden kann. Ein Herausschwenken des Betätigungshebels 3 in seiner Schwenkebene entgegen der Einschwenkrichtung wird durch die dem Sperrorgan 5 in dieser Position gegenüberliegende Falzwand verhindert.

## Patentansprüche

1. Beschlaganordnung für zweiflügelige, setzholzfreie Fenster, Türen oder dergleichen mit an vertikalen Stulpschienen (1) geführten Treibstangen (2, 2') zur Betätigung von zwischen unterschlagendem Flügel und Blendrahmen und/oder dem aufschlagenden Flügel und dem unterschlagenden Flügel wirksamen Verriegelungen sowie einer im montierten Zustand dem unterschlagenden Flügel zugeordneten und im Falzbereich zwischen den beiden Flügeln gelegenen, aus einem an einer ersten Treibstange (2) angelenkten Betätigungshebel (3) und einem einerseits an dem Betätigungshebel (3) und andererseits an einer zweiten Treibstange (2') angelenkten Zwischenhebel (4) bestehenden Hebelanordnung (3, 4) eines Stulpflügelgetriebes zur Treibstangenbetätigung, wobei die Hebelanordnung (3, 4) bei sich in Schließstellung befindenden Flügeln direkt über ein stulpschienenfestes Sperrorgan (5) bewegungsblockiert und dem freien Ende (8) des Betätigungshebels (3) das Sperrorgan (5) mit wenigstens einer Ausnehmung (7) zur schwenk- und spreizgesicherten Aufnahme des freien Endes (8) des Betätigungshebels (3) zugeordnet ist,
**dadurch gekennzeichnet,**
**dass** die Ausnehmung (7) im Sperrorgan (5) zusammen mit der Stulpschiene (1) eine Sicherungstasche bildet, in die das freie Ende (8) des Betätigungshebels (3) einschwenkbar und im eingeschwenkten Zustand dreiseitig umfasst ist, so das einer unerwünschten Betätigung des Betätigungshebels (3) sowohl in Dreh- bzw. Schwenkrichtung als auch in Spreizrichtung entgegengewirkt wird bzw. entsprechende unerwünschte Betätigungen verhindert werden.

2. Beschlaganordnung nach Anspruch 1,
**dadurch gekennzeichnet,**
**dass** das mit der Stulpschiene (1) vorzugsweise verschraubte Sperrorgan (5) bezüglich der Stulpschiene (1) über formschlüssige Verrastungen (6) drehgesichert ist.

3. Beschlaganordnung nach Anspruch 1 oder 2,
**dadurch gekennzeichnet,**
**dass** das Sperrorgan (5) bezüglich seiner Quer-Mittelebene spiegelsymmetrisch für Rechts- und Links-Anschlag ausgebildet ist.

4. Beschlaganordnung nach einem der Ansprüche 1 bis 3,
**dadurch gekennzeichnet,**
**dass** das freie Ende (8) des Betätigungshebels (3) in Form eines im Vergleich zum Betätigungshebel (3) schmäleren Ansatzes ausgebildet ist.

## Claims

1. A fitting arrangement for double-wing windows, doors or the like without a mullion and having shootbolts (2, 2') guided at vertical cover rails (1) for the actuation of latching devices operative between the overlapped wing and the fixed frame and/ or between the overlapping wing and the overlapped wing and having a lever arrangement (3, 4) of a transmission for the actuation of the shootbolts, said lever arrangement being associated in the installed state with the overlapped wing, disposed in the rebate between the two wings and consisting of an actuation lever (3) pivotally connected to a first shootbolt (2) and an intermediate lever (4) pivotally connected to the actuation lever (3) at the one end and to a second shootbolt (2') at the other end, wherein the lever arrangement (3, 4) is blocked against movement directly via a locking member (5) fixed with respect to the cover rail, when the wings are in the closed position, and the locking member (5) with at least one recess (7) for the reception of the free end (8) of the actuation lever (3) in a manner secured against pivoting and spreading is associated with the free end (8) of the actuation lever (3).
**characterized in that**
the recess (7) in the locking member (5) together with the cover rail (1) forms a securing pocket into which the free end (8) of the actuation lever (3) can be pivoted and is surrounded at three sides in the inwardly pivoted state such that an unwanted actuation of the actuation lever (3) is countered both in the direction of rotation or pivoting and in the spreading direction and corresponding unwanted actuations are prevented.

2. A fitting arrangement in accordance with claim 1, **characterized in that** the locking member (5), which is preferably screwed to the cover rail (1,) is rotationally secured with respect to the cover rail (1) via shape matched latched connections (6).

3. A fitting arrangement in accordance with claim 1 or claim 2, **characterized in that** the locking member (5) is made with mirror symmetry with respect to its transverse centre plane for opening to the right or to the left.

4. A fitting arrangement in accordance with any one of the claims 1 to 3, **characterized in that** the free end (8) of the actuation lever (3) is made in the form of a nose which is narrower in comparison with the actuation lever (3).

## Revendications

1. Ensemble de ferrure pour fenêtres, portes ou similaires à deux vantaux dépourvues de meneau central, comprenant des tringles d'entraînement (2, 2') guidées sur des tringles de crémone verticales (1) pour l'actionnement de verrouillages agissant entre le battant passant par dessous et la traverse dormante et/ou entre le battant passant pardessus et le battant passant par dessous, ainsi qu'un agencement à leviers (3, 4) d'un mécanisme de crémone associé à l'état monté au battant passant par dessous et disposé dans la région de feuillure entre les deux battants, constitué d'un levier d'actionnement (3) articulé sur une première tringle d'entraînement (2) et d'un levier intermédiaire (4) articulé d'une part sur le levier d'actionnement (3) et d'autre part sur une seconde tringle d'entraînement (2'), pour l'actionnement des tringles d'entraînement, ledit agencement à leviers (3, 4) étant bloqué vis-à-vis des déplacements directement via un organe de blocage (5) solidaire du rail embouti, lorsque les battants se trouvent en position de fermeture, et l'organe de blocage (5) est associé à l'extrémité libre (8) du levier d'actionnement (3) avec au moins un évidement (7) pour recevoir l'extrémité libre (8) du levier d'actionnement (3) de manière assurée vis-à-vis d'un pivotement et d'un écartement,
**caractérisé en ce que** l'évidement (7) dans l'organe de blocage (5) forme conjointement avec la tige de crémone (1) une poche de blocage dans laquelle l'extrémité libre (8) du levier d'actionnement (3) est capable de pénétrer en pivotement et est entourée sur trois côtés dans l'état pivoté rentré, de sorte qu'un actionnement non souhaité du levier d'actionnement (3) est contrecarré aussi bien dans la direction de rotation ou de pivotement que dans la direction d'écartement, et que des actionnements non souhaités correspondants sont empêchés.

2. Agencement de ferrure selon la revendication 1,
**caractérisé en ce que** l'organe de blocage (5) de préférence vissé sur la tige de crémone (1) est bloqué en rotation par rapport à la tige de crémone (1) via des organes d'enclenchement à coopération de formes.

3. Agencement de ferrure selon la revendication 1 ou 2,
**caractérisé en ce que** l'organe de blocage (5) est réalisé à symétrie par rapport à son plan médian transversal pour un montage à droite comme pour un montage à gauche.

4. Agencement de ferrure selon l'une des revendications 1 à 3,
**caractérisé en ce que** l'extrémité libre (8) du levier d'actionnement (3) est réalisée sous la forme d'un talon plus étroit comparaison au levier d'actionnement (3).
